# EUROPÄISCHE PATENTSCHRIFT

(11) **EP 1 346 113 B1**
(45) Veröffentlichungstag und Bekanntmachung des Hinweises auf die Patenterteilung: **27.05.2009**
(21) Anmeldenummer: 01985413.2
(22) Anmeldetag: 15.12.2001
(51) Int. Cl.: E04D 3/08, E04B 2/88

(54) **Fassade oder Dach mit einem Metallrahmenwerk und Verglasung**
Facade or roof with a metal frameword and glazing
Façade ou toit avec ossature métallique et vitrage

(30) Priorität: 29.12.2000 DE 10065135
(43) Veröffentlichungstag der Anmeldung: 24.09.2003
(73) Patentinhaber: SCHÜCO International KG, 33609 Bielefeld (DE)
(72) Erfinder: HÖCKER, Eitel-Friedrich, 33739 Bielefeld (DE)
(74) Vertreter: Specht, Peter
(86) Internationale Anmeldenummer: PCT/EP2001/014835
(87) Internationale Veröffentlichungsnummer: WO 2002/053854

(56) Entgegenhaltungen:
- EP-A- 0 692 586
- EP-A- 1 020 579
- EP-A- 1 024 233
- DE-A- 19 519 219
- FR-A- 2 507 648
- GB-A- 2 148 964
- US-A- 5 356 675

## Beschreibung

Die Erfindung betrifft eine Fassade oder ein Dach mit einem Metallrahmenwerk, dessen Rahmenfelder vorzugsweise mit Isolierglasscheiben versehbar sind, wobei das Metallrahmenwerk Pfostenprofile und winklig dazu ausgerichtete Riegelprofile aufweist, auf die Pfostenprofile und die Riegelprofile Aufsatzdichtungen aufgesetzt sind und die Aufsatzdichtungen für die Pfostenprofile und die Riegelprofile jeweils aufweisen: mindestens eine Dichtungsbasis und mindestens einen Glasauflagebereich, im Scheibenfalz Sickerwasserrinnen und eine gemeinsame Trennebene zwischen der Dichtungsbasis und dem Glasauflagebereich, so daß ein wechselseitiges Ausklinken der Aufsatzdichtungen und zumindest ein Überlappen der Glasauflagebereiche und vorzugsweise der Sickerwassernuten der Riegelprofile auf der Dichtungsbasis der Pfostenprofile möglich ist.

Trotz einer verbesserten Wärmedämmung von Glasscheiben und Paneelen für Riegel/Pfosten-Fassaden und Lichtdach-Konstruktionen sowie für Veranden hat das Auffangen von Kondensat im Scheiben-Randbereich und dessen Abführung nach wie vor eine besondere Bedeutung.

Insbesondere bei geneigten Dachflächen bzw. in die Horizontale geneigte Fassadenflächen ist das Auffangen und Abführen des Kondensats im unteren Bereich der Schrägfläche notwendig. Überwiegend sind dort die horizontal oder schräg verlaufenden Riegelprofile vom ablaufenden bzw. abtropfenden Kondensat betroffen.

Im Rahmen der vorliegenden Erfindung sind insbesondere Fassadenkonstruktionen von Interesse, die als sogenannte Dichtungs-Aufsatzkonstruktionen bezeichnet werden. Dabei wird die Wasserführung des Sickerwassers nicht durch die Fassadenprofile, d.h., durch die Riegel- und Pfostenprofile vorgenommen, sondern durch die Aufsatzdichtung, die über ein entsprechendes Drainagesystem verfügt.

Ein Beispiel einer derartigen Konstruktion zeigt die EP 0 414 105. Bei dieser Fassadenkonstruktion sind die Riegeldichtungen und die Pfostendichtungen mit Sikkerwasserentwässerungen versehen und das Sickerwasser wird durch entsprechende Ausklinkung der Dichtungen im Stoßbereich von der Riegeldichtung in die Pfostendichtung übergehen. .

Darüber hinaus verfügt die Riegeldichtung über eine kreisförmige Kondensatnut, die senkrecht über einen rohrförmigen Adapter in die Hohlkammer der Pfostendichtung einmündet.

Da das Kondensat nur in eine getrennte Kammer abgeleitet werden kann, muß die Dichtung eine relativ große Bauhöhe aufweisen. Der rohrförmige Adapter bildet zudem ein Hindernis und eine Barriere für den einwandfreien Abfluß des Kondensats. Um eine Kondensatableitung und die Sickerwasserableitung zu realisieren, müssen zudem zwei Bearbeitungsschritte durchgeführt werden. Darüber hinaus muß die Klinkung für das Sickerwasser an der Dichtung des Pfostenprofils exakt mit der Öffnung für die Kondensatableitung abgestimmt sein.

Aus den Dokument US 5356675 A ist ebenfalls eine gattungsgemäße Fassadenkonstrucktion bekannt.

Die Erfindung hat angesichts dieser Problematik die Aufgabe, die Fassadenkonstruktion hinsichtlich der für die Realisierung der Kondensatab- und -überleitung nötigen Bearbeitungsschritte zu vereinfachen und den ungehinderten Ablauf des Kondensates sicherzustellen. Vorzugsweise soll bei einer optionalen Möglichkeit die gemeinsame Ableitung von Kondensat und Sickerwasser realisiert werden.

Die Erfindung löst diese Aufgabe durch den Gegenstand des Anspruchs 1. Danach ist zumindest einer der Glasauflagebereiche der Aufsatzdichtungen der Riegelprofile mit mindestens einer Kondensatrinne versehen.

Da die Kondensatrinnen in überraschender sowie einfacher und kostengünstiger Weise den Dichtungsleisten zugeordnet werden, ist es möglich, eine kostengünstige und einfach herstellbare sowie montierbare Kondensatableitung zu realisieren, mit der auch stärkerer Kondensatanfall sicher abgeleitet werden kann.

Die Kondensatrinne der Dichtungsleiste ist in optisch ansprechender und funktionaler Weise vorzugsweise rechtwinklig aufgebaut und vorzugsweise nach den Gegenständen der weiteren Unteransprüche so dimensioniert, dass sie mit den übrigen Dichtungsleisten der Pfostenprofile in einem besonders vorteilhaften Verhältnis steht.

Angemerkt sei, daß sich die Erfindung für Fassaden- bzw. Lichtdachunterkon- - struktionen unterschiedlichster Art eignet.

So kann die Unterkonstruktion für Riegelprofil und Pfostenprofil aus Ganzaluminium-Profilen bestehen, die zum späteren Glasfalz hin gerichtet Nuten oder Stege aufweisen, an denen die Glasauflagedichtungen festgelegt und/oder ausgerichtet werden.

Darüber hinaus verfügen die Profile ebenfalls zum Glasfalz hin gerichtet über eine Profilierung zur Aufnahme von Befestigungsschrauben für die Halterung der Verglasung bzw. von entsprechenden Fassadenpaneelen. Diese Profilierung wird auch als Schraubkanal bezeichnet.

Alternativ kann die Unterkonstruktion für die Riegelprofil und Pfostenprofil aus handelsüblichen oder speziellen Aluminium- oder Stahlprofilen bestehen, auf denen entsprechende Aufsatzprofile am späteren Glasfalzbereich befestigt werden, die aus Aluminium, Kunststoff oder Stahl bestehen, wobei als Befestigungsarten Schrauben oder Schweißen herangezogen werden.

Schließlich kann die Unterkonstruktion aber auch aus Holzprofilen bestehen, auf denen entsprechende Aufsatzprofile gemäß der vorstehend diskutierten Alternative befestigt werden können.

Bei entsprechender steifer Ausbildung der Glasanlagedichtungen kann auf die Nut- bzw. Stegausbildung für die Festlegung der Dichtung auch verzichtet werden. Die Dichtungen orientieren sich dann ausschließlich am Schraubnutbereich bzw. an den Außenflächen der tragenden Unterkonstruktion.

Erfindungsgemäß ist die Kondensatrinne einstückig an die Dichtungsleiste angeformt, was die Herstellkosten senkt und die Montage vereinfacht. Nach einer vorteilhaften Variante weist die Kondensatrinne einen Nutboden auf, welcher mit der Trennebene fluchtet. Vorzugsweise hat die Kondensatrinne einen eckigen, vorzugsweise rechtwinkligen, insbesondere u-förmigen Querschnitt.

Über Zusatzteile, welche Gegenstände weiterer Unteransprüche sind, kann mit einfachen Mitteln eine dichte Dichtungsebene und Glasauflage geschaffen werden.

Weitere Ausgestaltungen der Erfindung sind den Unteransprüchen zu entnehmen.

Nachfolgend werden Ausführungsbeispiele unter Bezug auf die Zeichnung näher beschrieben, Es zeigt:
- Fig. 1: im linken Teil den Querschnitt des Pfostenprofilbereichs und im rechten Teil den Querschnitt eines Riegelprofilbereichs eines ersten Ausführungsbeispiels einer erfindungsgemäßen Fassade;
- Fig. 2: im linken Teil den Querschnitt des Pfostenprofilbereichs und im rechten Teil den Querschnitt eines Riegelprofilbereichs eines zweiten Ausführungsbeispiels einer erfindungsgemäßen Fassade;
- Fig.3 Fig.4 und 5: einen Kreuzungsbereich zwischen Riegel- und Pfostenprofil; vergrößerte Detailansichten von Aufsatzdichtungen und weiteren Zubehörteilen.

Fig. 1 zeigt ein Stahlpfostenprofil 1 und ein Stahlriegelprofil 2. Zum Zwecke der Halterung und Ausrichtung der Glasauflagedichtungen sind auf das Stahlpfostenprofil 1 und das Stahlriegelprofil 2 Aufsatzprofile 3 aufgesetzt und befestigt, welche die Pfostenaufsatzdichtung 4 und die Riegelaufsatzdichtung 5 aufnehmen. Das Aufsatzprofil 3 kann aus Stahl, Aluminium, Kunststoff, aber auch aus Holz bestehen.

Mittels Deckprofilen 101 für den Pfosten und Deckprofilen 102 für den Riegel sowie Haltei-ungen 103 werden die Isolierglasscheiben 104 befestigt.

Die Pfostenaufsatzdichtung 4 weist Sickerwassernuten 6, 7 auf, welche durch die die Schraubnut des Aufsatzprofiles umschließende Dichtungswandung und die Wandung des Glasauflagebereiches begrenzt werden.

Die Pfostenaufsatzdichtung 4 umfaßt eine Dichtungsbasis 8, welche im wesentlichen über den Schraubkanal K das Aufsatzprofil 3 gesetzt ist und sich an den beiden zur Isolierglasscheibe weisenden Außenseiten des Pfostenprofils 1 bis unter die Isolierglasscheiben 104 erstreckt, wo die Dichtungsbasis zur Auflage der Glasauf lagebereiche 9 aufgelegt ist. Die Wandungen 10 zwischen der jeweiligen Dichtungsbasis 8 unterhalb der Isolierglasscheibe 104 und dem über das Aufsatzprofil 3 gesetzten Bereich der Dichtung 4 bilden den Nutgrund der Sickerwassernuten 6 und 7.

Die Glasauflagebereiche 9 sind über Filmscharniere 105 an den Längskanten mit der Dichtungsbasis 8 verbunden und daher leicht von dieser abtrennbar. In der Trennebene 11 zwischen Dichtungsbasis 8 und Glasauflagebereich 9 besteht bis auf die kantenseitigen Filmscharniere allenfalls eine formschlüssige Fixierung - hier nach Art einer Nut-/Federverbindung 106 - in Längsrichtung des Dichtungsstranges bzw. der Dichtungsleiste.

Die Wandungen 10, welche den Nutboden für die Sickerwassernuten bilden, liegen deutlich unterhalb der Trennebene 11, mindestens aber bündig mit dieser. Die Wandungen 10 sind über weitere Dichtungswandungen miteinander verbunden, die den Schraubkanal umschließen.

Die Riegelaufsatzdichtung 5 ist ebenfalls zwar einstückig, aber funktional "zweiteilig" aufgebaut, wobei die Dichtungsbasis 12 als Dichtungsstreifen ausgeführt ist, die über mindestens ein längsseitiges Filmscharnier mit dem Glasauflagebereich 13 verbunden sind. In der Trennebene 11 sind wiederum allenfalls formschlüssige Mittel - hier nach Art einer Nut-/Federverbindung 106 - zur Ausrichtung der Basis 12 am Glasauflagebereich 13 vorgesehen. Eine weitere Verbindung zwischen der Dichtungsbasis 12 und dem Glasauflagebereich 13 außer dem Filmscharnier 105 besteht nicht.

Die Glasauflage- bzw. Aufsatzdichtung 5 weist Sickerwassernuten 14, 15 auf. Diese werden durch Wandungen 16 ausgebildet, welche sich oberhalb der Trennebene 11 zwischen den Glasauflagebereichen 13 und dem den Schraubkanal K überbrükkenden Bereich der Dichtung erstrecken. Die untere Ebene der Wandungen 16 fluchtet mit der Trennebene 11 und der unteren Wandung des Glasauflagebereiches 13.

An die Glasauflagebereiche 13 der Riegelaufsatzdichtung ist ferner jeweils zur Außenseite - in der Einbaustellung am Riegelprofil betrachtet - eine Kondensatrinne 17 angeformt. Mindestens ist eine derartige Kondensatrinne 17 vorzusehen, bevorzugt werden zwei Kondensatrinnen 17 angeformt.

Die Kondensatrinnen 17 bestehen nach der bevorzugten Ausführungsform der Fig. 1 aus drei rechtwinklig zueinander stehenden Wandungen, wobei die innere Wandung 17a die Außenwandung des Glasauflagebereiches ist, zu der eine weitere, mit der Unterseite mit der Trenneebene 11 fluchtende Wandung 17b senkrecht steht, an die eine äußere, senkrecht von der Wandung 17b nach oben ragende Wandung 17c angeformt ist.

Die den Nutboden bildende Wandung 17b der Kondensatrinne 17 ist bündig mit der Trennebene 11 ausgeführt, d.h., dass bei Vorhandensein einer Kondensatrinne 17 die Ausklinkung an der Pfostenaufsatzdichtung 4 lediglich über die Gesamtbreite des Glasauflagebereiches 13 inkl. der Kondensatrinne 17 vorgenommen werden muß. Sowohl die Kondensatrinne 17 als auch die Sickerwassernuten 14, 15 inkl. der Glasauflagebereiche 13 liegen somit auf der Dichtungsbasis 8 der Pfostenaufsatzdichtung 4 auf.

Gemäß Fig. 1 entwässern in diesem Fall die Kondensatrinne 17 wie auch die Sikkerwassernuten 14, 15 gemeinsam in die Sickerwassernuten 6, 7 des Pfostens.

Das Ausführungsbeispiel der Fig. 2 entspricht im wesentlichen dem der Fig. 1. Im Unterschied zur Fig. 1 weist aber die Pfostenaufsatzdichtung 19 im Bereich der Dichtungsbasis 20 eine Hohlkammer 18 auf, die allseits geschlossen sein kann, die aber auch zur Trennebene 11 teiloffen ausgebildet sein kann.

Dadurch ist die Möglichkeit gegeben, das Kondensat aus der Kondensatrinne 17 in diese Hohlkammer 18 zu entwässern. Die Pfostenaufsatzdichtung 19 wird in den Bodenbereich einer Fassade oder aber bis in den Entwässerungsbereich eines Lichtdaches durchgeführt, so dass hier eine vereinfachte Möglichkeit einer getrennten Entwässerung von Sickerwasser und Kondensat vorgenommen werden kann. Die Verbindung der Hohlkammer 18 mit der Kondensatrinne 17 erfolgt in einfacher Weise mittels Durchstoßen des Nutbodens der Kondensatrinne 17 in montiertem Zustand.

Das Positionieren des Glasauflagebereiches 13 inkl. der mindestens einen Kondensatrinne 17 erfolgt in einfachster Weise durch Ausklinken des Glasauflagebereiches 9 der Pfostenaufsatzdichtung 4, 19. Entsprechend der Überlappung der Riegelauf satzdichtung auf der Pfostenaufsatzdichtung wird die Dichtungsbasis 12, 21 entsprechend vom Glasauflagebereich 13 zurückgeklinkt.

Fig. 3 zeigt perspektivisch einen Riegel-Pfostenstoß, bei dem die Unterkonstruktion anstelle eines Hohlprofiles aus einem sogenannten Doppel-T-Träger besteht. Hier ist deutlich zu erkennen, dass sich die Kondensatrinne 17 einfachst zwischen die entsprechend freigeklinkte Pfostenaufsatzdichtung 4, 19 im Bereich des Glasauflagebereiches 9 einfügt und am Glasauflagebereich 9 dicht anliegt.

Insbesondere dadurch, dass die Kondensatrinne 17 mit der Sickerwassernut 14, 15 der Riegelaufsatzdichtung 5, 21 fluchtet, ist nur eine Klinkung am Pfostenprofil erforderlich und die Dichtigkeit problemlos gesichert.

Fig. 4 zeigt den Glasauflagebereich 13 der Riegelaufsatzdichtung 5 mit der einstückig angeordneten Kondensatrinne 17. Im Überlappungsbereich mit der Pfostenaufsatzdichtung wird im Nutboden der Kondensatrinne 17 eine Ablauföffnung 23 vorgesehen, die in die Hohlkammer 18 gemäß Fig. 2 getrennt vom Sickerwasser entwässert. Zum Abschluß zur Sickerwassernut der Pfostenaufsatzdichtung wird ein Dichtungsadapter 22 im Bereich der Dichtungsüberlappung eingesetzt, an dem nach oben die Scheibe anliegt und ein bündiger Abschluß mit der Kondensatrinne 17 geschaffen wird, zur Anlage des Glasauflagebereiches 9 der Pfostenaufsatzdichtung. Der Dichtungsadapter 22 läßt den Kondensatrinnenboden durch eine entsprechende Ausnehmung frei, so dass das Kondensat ungehindert z.B. in eine Hohlkammer 18 abgeführt werden kann.

Fig. 5 entspricht wiederum im wesentlichen der Fig. 4. Im Überlappungsbereich mit der Pfostenaufsatzdichtung 4 befindet sich ein Dichtungsadapter 24, der einen Kanal aufweist, in dem ein Filtereinsatz 25 aus einem synthetischen PA-Filtermedium eingesetzt ist, der einerseits dafür sorgt, dass ein Luftaustausch zwischen dem Falzraum der Fassade, d.h., dem Sickerwasserbereich, und dem Rauminnenbereich unterbunden ist, gleichwohl aber durch Adhäsion und Kapilarwirkung die Kondensatflüssigkeit in den Sickerwasserbereich abgeleitet werden kann.

### Bezugszeichen

- Stahlpfostenprofil: 1
- Stahlriegelprofil: 2
- Aufsatzprofile: 3
- Pfostenaufsatzdichtung: 4
- Riegelaufsatzdichtung: 5
- Sickerwassernuten: 6, 7
- Dichtungsbasis: 8
- Glasauflagebereich: 9
- Wandungen: 10
- Trennebene: 11
- Dichtungsbasis: 12
- Glasauflagebereich: 13
- Sickerwassernuten: 14, 15
- Wandungen: 16
- Kondensatrinne: 17
- Wandungen: 17a, 17b, 17c
- Hohlkammer: 18
- Pfostenaufsatzdichtung: 19
- Dichtungsbasis: 20,21
- Dichtungsadapter: 22
- Ablauföffnung: 23
- Dichtungsadapter: 24
- Filtereinsatz: 25
- Deckprofile: 101, 102
- Halterungen: 103
- Isolierglasscheiben: 104
- Filmscharniere: 105
- Nut-/Federverbindung: 106
- Schraubkanal: K

## Patentansprüche

1. Fassade oder Dach mit einem Metallrahmenwerk, dessen Rahmenfelder vorzugsweise mit Isolierglasscheiben verschbar sind, wobei
a) das Metallrahmenwerk Pfostenprofile und winklig dazu ausgerichtete Riegelprofile aufweist,
b) auf die Pfostenprofile und die Riegelprofile Aufsatzdichtungen (4,5) aufgesetzt sind,
c) die Aufsatzdichtungen (4,5) für die pfostenprofile und die Riegelprofile jeweils aufweise:
- mindestens eine Dichtungsbasis (8,12) und mindestens einen Glasauflagebereich (9,13),
- im Scheibenfalz Sickerwassernuten (6,7,14,15)
d) zumindest ein Glasauflagebereich (13) der Aufsatzdichtungen (5) der Ricgelprofile (2) mit mindestens einer Kondensatrinne (17) versehen ist, die einstückig an den Glasauflagehereich (13) angeformt ist,
**dadurch gekennzeichnet, dass** die Aufsatzdichtungen jeweils gemeinsame Trennebene (11) zwischen der Dichtungsbasis und dem Glasauflagebereich aufweisen, so daß ein wechselseitiges Ausklinken der Aufsatzdichtungen und zumindest ein Überlappen der Glasauflagebereiche und der Sickerwassernuten der Riegelprofile auf der Dichtungsbasis der Pfostenprofile möglich ist, wobei
die Kondensatrinne (17) einen Nutboden (17b) aufweist, welcher mit der Trennebene (11) fluchtet, und
sowohl die Kondensatrinne (17) als auch die Sickerwassernuten (14, 15) mit den Glasauflagebereichen (13) auf der Dichtungsbasis (8) der Pfostenaufsatzdichtung (4) aufliegen.

2. Fassade oder Dach nach Anspruch 1, **dadurch gekennzeichnet daß** die Kondensatrinne (17) einen eckigen, vorzugsweise rechtwinkligen, insbesondere u-förmigen Querschnitt aufweist.

3. Fassade oder Dach nach einem der vorstehenden Ansprüche, **dadurch gekennzeichnet, daß** die Glasauflagebereiche (9) der Riegel und der Pfoster aufsatz dichtung über Filmscharniere (105) mit der Dichtungsbasis (8) verbunden sind, wobei in der Trennebene (11) zwischen Dichtungsbasis (8) und Glasauflagebereich (9) eine formschlüssige Fixierung, vorzugsweise nach Art einer Nut-/Federverbindung (106), in Längsrichtung der Dichtung ausgebildet ist.

4. Fassade oder Dach nach einer der vorstehenden Ansprüche, **dadurch gekennzeichnet, daß** die Wandungen (10), welche den Nutboden für die Sickerwassernuten des Pfostenprofils (1) bilden, unterhalb der Trennebene (11) oder mit dieser bündig liegen.

5. Fassade oder Dach nach einem der vorstehenden Anspruch, **dadurch gekennzeichnet, daß** die Sickerwassernuten (14, 15) der Riegel aufsatz dichtung oberhalb der Trennebene (11) ausgebildet sind, wobei Wandungen der Sickerwassernuten (14, 15) mit der Trennebene (11) und der unteren Wandung des Glasauflagebereiches (13) fluchten.

6. Fassade oder Dach nach einem der vorstehenden Ansprüche, **dadurch gekennzeichnet, daß** die Kondensatrinnen (17) an die Glasauflagebereiche (13) der Riegelaufsatz dichtungen jeweils zur Außenseite - in der Einbaustellung am Riegelprofil betrachtet - angeformt sind.

7. Fassade oder Dach nach einem der vorstehenden Ansprüche, **dadurch gekennzeichnet, daß** die Kondensatrinnen (17) drei rechtwinklig zueinander stehende Wandungen aufweisen, wobei eine innere Wandung (17a) die Außenwandung des Glasauflagebereiches bildet, zu der eine weitere, mit der Unterseite mit der Trennebene (11) fluchtende Wandung (17b) senkrecht steht, an die eine äußere, senkrecht von der Wandung (17b) nach oben ragende Wandung (17c) augeformt ist.

8. Fassade oder Dach nach einem der vorstehenden Ansprüche, **dadurch gekennzeichnet, daß** die Kondensatrinne (17) und die Sickerwassernuten (14, 15) gemeinsam in die Sickerwassernuten (6, 7) des Pfostens entwässern.

9. Fassade oder Dach nach einem der vorstehenden Ansprüche, **dadurch gekennzeichnet, daß** die Pfostenaufsatzdichtung (19) im Bereich der Dichtungsbasis (20) eine Hohlkammer (18) aufweist, die vorzugsweise allseits geschlossen ist oder zur Trennebene (11) teiloffen ausgebildet ist, so daß das Kondensat aus der Kondensatrinne (17) in die Hohlkammer (18) entwässert.

10. Fassade oder Dach nach einem der vorstehenden Ansprüche, **dadurch gekennzeichnet, daß** die Pfostenautsatzdichtung (19) in den Bodenbereich der Fassade oder bis in den Entwässerungsbereich des Lichtdaches durchgeführt ist, so dass eine getrennten Entwässerung von Sickerwasser und Kondensat erfolgt.

11. Fassade oder Dach nach Anspruch 9 **dadurch gekennzeichnet, daß** die Verbindung der Hohlkammer (18) mit der Kondensatrinne (17) als Durchbruch des Nutbodens der Kondensatrinne (17) im montiertem Zustand ausgebildet ist.

12. Fassade oder Dach nach einem der vorstehenden Ansprüche, **dadurch gekennzeichnet, daß** der Metallrahmerwerk aus einem Doppel-T-Träger besteht, wobei sich die Kondensatrinne (17) zwischen die entsprechend freigeklinkte Pfostenaufsatzdichtung (4,19) im Bereich des Glasauflagebereiches (9) einfügt und am Glasauflagebereich (9) dicht anliegt.

13. Fassade oder Dach nach einem der vorstehenden Ansprüche, **dadurch gekennzeichnet, daß** die Kondensatrinne (17) mit der Sickerwassernut (14, 15) der Riegelaufsatzdichtung (5, 21) fluchtet.

14. Fassade oder Dach nach Anspruch 9 **, dadurch gekennzeichnet, daß** im Überlappungshereich mit der Pfostenaufsatzdichtung im Nutbonden der Kondensatrinne (17) eine Ablauföffnung (23) ausgebildet. ist, die in die Hohlkammer (18) getrennt vom Sickerwasser entwässert.

15. Fassade oder Dach nach einem der vorstehenden Ansprüche, **dadurch gekennzeichnet, daß** ein Dichtungsadapter (22) im Bereich der Dichtungsüberlappung zwischen Pfosten- und Riegelaufsatzdichtung eingesetzt ist.

16. Fassade oder Dach nach Anspruch 15, **dadurch gekennzeichnet, daß** der Dichtungsadapter (22) so ausgebildet ist, daß das Kondensat ungehindert in die Hohlkammer (18) leitbar ist.

17. Fassade oder Dach nach einem der vorstehenden Ansprüche, **dadurch gekennzeichnet, daß** im Überlappungsbereich mit der Pfostenaufsatzdichtung (4) ein Dichtungsadapter (24) angeordnet ist, der einen Kanal aufweist, in dem ein Filtereinsatz (25) eingesetzt ist, der dazu ausgebildet ist, einen Luftaustausch zwischen dem Sickerwsserbereich und dem Rauminnenbereich zu verhindern und der die Kondensatflüssigkeit in den Sickerwasserbereich ableitet.

18. Fassade oder Dach nach Anspruch 17, **dadurch gekennzeichnet, daß** der Dichtadapter und der Filtereitisatz (25) einstückig ausgebildet sind.

## Claims

1. A facade or roof comprising a metal framework whose frame cells can preferably be provided with insulating glass panes, wherein
a) the metal framework comprises mullion profiles and transom profiles oriented at an angle to these mullion profiles,
b) attachment seals (4, 5) are attached to the mullion profiles and the transom profiles,
c) the attachment seals (4, 5) for the mullion profiles and the transom profiles each comprise:
- at least one seal base (8, 12) and at least one glass-supporting region (9, 13), and
- seepage water grooves (6, 7, 14, 15) in the pane rebate,
d) at least one glass-supporting region (13) of the attachment seals (5) of the transom profiles (2) is provided with at least one condensation gutter (17) which is formed in one piece on the glass-supporting region (13),
**characterized in that** the attachment seals each have a common separating plane (11) between the seal base and the glass-supporting region such that mutual notching of the attachment seals and at least an overlapping of the glass-supporting regions and the seepage water grooves of the transom profiles on the seal base of the mullion profiles is possible, wherein the condensation gutter (17) has a groove base (17b) which is aligned with the separating plane (11), and both the condensation gutter (17) and the seepage water grooves (14, 15) bear with the glass-supporting regions (13) on the seal base (8) of the mullion attachment seal (4).

2. Facade or roof according to Claim 1, **characterized in that** the condensation gutter (17) has an angular, preferably right-angled, in particular u-shaped, cross section.

3. Facade or roof according to either of the preceding claims, **characterized in that** the glass-supporting regions (9) of the transom and mullion attachment seals are connected to the seal base (8) via film hinges (105), wherein a positive fastening, preferably in the manner of a tongue and groove connection (106), is formed in the longitudinal direction of the seal in the separating plane (11) between the seal base (8) and glass-supporting region (9).

4. Facade or roof according to one of the preceding claims, **characterized in that** the walls (10), which form the groove base for the seepage water grooves of the mullion profile (1), are situated below the separating plane (11) or are flush therewith.

5. Facade or roof according to one of the preceding claims, **characterized in that** the seepage water grooves (14, 15) of the transom attachment seal are formed above the separating plane (11), wherein walls of the seepage water grooves (14, 15) are aligned with the separating plane (11) and the lower wall of the glass-supporting region (13).

6. Facade or roof according to one of the preceding claims, **characterized in that** the condensation gutters (17) are each integrally formed towards the outside - as viewed in the installed position on the transom profile - on the glass-supporting regions (13) of the transom attachment seals.

7. Facade or roof according to one of the preceding claims, **characterized in that** the condensation gutters (17) comprise three walls at right angles to one another, wherein an inner wall (17a) forms the outer wall of the glass-supporting region, perpendicular to which wall is situated a further wall (17b) which is aligned by its underside with the separating plane (11) and on which is integrally formed an outer wall (17c) projecting perpendicularly upwards from the wall (17b).

8. Facade or roof according to one of the preceding claims, **characterized in that** the condensation gutter (17) and the seepage water grooves (14, 15) drain jointly into the seepage water grooves (6, 7) of the mullion.

9. Facade or roof according to one of the preceding claims, **characterized in that** the mullion attachment seal (19) is provided in the region of the seal base (20) with a hollow chamber (18) which is preferably closed on all sides, or is designed to be partly open towards the separating plane (11), such that the condensation drains from the condensation gutter (17) into the hollow chamber (18).

10. Facade or roof according to one of the preceding claims, **characterized in that** the mullion attachment seal (19) is routed through into the ground region of the facade or into the drainage region of the glazed roof such that a separate drainage of seepage water and condensation takes place.

11. Facade or roof according to Claim 9, **characterized in that** the connection between the hollow chamber (18) and the condensation gutter (17) takes the form of an opening in the groove base of the condensation gutter (17) in the mounted state.

12. Facade or roof according to one of the preceding claims, **characterized in that** the metal framework consists of a double-T beam support, wherein the condensation gutter (17) is inserted between the correspondingly notched-free mullion attachment seal (4, 19) in the region of the glass-supporting region (9) and bears tightly against the glass supporting region (9).

13. Facade or roof according to one of the preceding claims, **characterized in that** the condensation gutter (17) is aligned with the seepage water groove (14, 15) of the transom attachment seal (5, 21).

14. Facade or roof according to Claim 9, **characterized in that**, in the overlapping region with the mullion attachment seal, an outlet opening (23) is formed in the groove base of the condensation gutter (17) and drains into the hollow chamber (18) separately from the seepage water.

15. Facade or roof according to one of the preceding claims, **characterized in that** a seal adapter (22) is inserted in the region of the seal overlapping between the mullion and transom attachment seals.

16. Facade or roof according to Claim 15,
**characterized in that** the seal adapter (22) is designed in such a way that the condensation can be channelled unimpeded into the hollow chamber (18).

17. Facade or roof according to one of the preceding claims, **characterized in that**, in the overlapping region with the mullion attachment seal (4), there is arranged a seal adapter (24) which has a channel in which is inserted a filter insert (25) which is designed to prevent air being exchanged between the seepage water region and the inner room region and which channels the condensation liquid into the seepage water region.

18. Facade or roof according to Claim 17,
**characterized in that** the sealing adapter and the filter insert (25) are formed in one piece.

## Revendications

1. Façade ou toit avec un châssis métallique, dont les zones de châssis peuvent être dotées de préférence de vitres en verre isolant,
a) le châssis métallique présentant des profilés de montant et des profilés de traverse orientés sous un angle par rapport aux premiers profilés,
b) des joints rapportés (4, 5) étant posés sur les profilés de montant et les profilés de traverse,
c) les joints rapportés (4, 5) pour les profilés de montant et profilés de traverse présentant chacun :
- au moins une base de joint (8, 12) et au moins une zone de support de verre (9, 13),
- des rainures pour eau d'infiltration (6, 7, 14, 15) dans la feuillure de vitre,
d) au moins une zone de support de verre (13) des joints rapportés (5) des profilés de traverse (2) étant dotée d'au moins une rigole à condensat (17), laquelle est moulée d'une seule pièce sur la zone de support de verre (13),
**caractérisé en ce que** les joints rapportés présentent chacun un plan de séparation (11) commun entre la base du joint et la zone de support de verre, de sorte qu'un encochage alternatif des joints rapportés et au moins un chevauchement des zones de support de verre et des rainures pour eau d'infiltration des profilés de traverse sur la base de joint des profilés de montant est possible, la rigole à condensat (17) présentant un fond de rainure (17b), qui est aligné avec le plan de séparation (11), et aussi bien la rigole à condensat (17) que les rainures pour eau d'infiltration (14,15) reposant avec les zones de support de verre (13) sur la base (8) du joint rapporté de montant (4).

2. Façade ou toit selon la revendication 1, **caractérisé en ce que** la rigole à condensat (17) présente une section anguleuse, de préférence à angle droit, en particulier en U.

3. Façade ou toit selon l'une quelconque des revendications précédentes, **caractérisé en ce que** les zones de support de verre (9) du joint rapporté de traverse et du joint rapporté de montant sont reliées par des charnières à film (105) à la base du joint (8), une fixation par complémentarité de formes, de préférence à la façon d'un assemblage à rainure et languette (106) dans la direction longitudinale du joint étant réalisée dans le plan de séparation (11) entre la base du joint (8) et la zone de support de verre (9).

4. Façade ou toit selon l'une quelconque des revendications précédentes, **caractérisé en ce que** les parois (10), qui forment le fond de rainure pour les rainures pour eau d'infiltration du profilé de montant (1), sont disposées au-dessous du plan de séparation (11) ou en effleurement avec celui-ci.

5. Façade ou toit selon l'une quelconque des revendications précédentes, **caractérisé en ce que** les rainures pour eau d'infiltration (14, 15) du joint rapporté de traverse sont réalisées au-dessus du plan de séparation (11), des parois des rainures pour eau d'infiltration (14, 15) étant alignées avec le plan de séparation (11) et la paroi inférieure de la zone de support de verre (13).

6. Façade ou toit selon l'une quelconque des revendications précédentes, **caractérisé en ce que** les goulottes pour condensat (17) sont moulées sur les zones de support de verre (13) des joints rapportés de traverse à chaque fois par rapport au côté extérieur - vu dans la position de montage sur le profilé de traverse.

7. Façade ou toit selon l'une quelconque des revendications précédentes, **caractérisé en ce que** les goulottes pour condensat (17) présentent trois parois perpendiculaires les unes aux autres, une paroi (17a) intérieure formant la paroi extérieure de la zone de support de verre, par rapport à laquelle une autre paroi (17b) en alignement avec le côté inférieur avec le plan de séparation (11) est perpendiculaire, paroi sur laquelle une paroi (17c) extérieure, dépassant perpendiculairement de la paroi (17b) vers le haut, est ajustée.

8. Façade ou toit selon l'une quelconque des revendications précédentes, **caractérisé en ce que** la rigole à condensat (17) et les rainures pour eau d'infiltration (14, 15) évacuent l'eau conjointement dans les rainures pour eau d'infiltration (6, 7) du montant.

9. Façade ou toit selon l'une quelconque des revendications précédentes, **caractérisé en ce que** le joint rapporté de montant (19) présente dans la zone de la base de joint (20) une chambre creuse (18) qui est fermée de préférence de tous côtés ou est conçue semi-ouverte par rapport au plan de séparation (11), de sorte que le condensat sortant de la rigole à condensat (17) s'évacue dans la chambre creuse (18).

10. Façade ou toit selon l'une quelconque des revendications précédentes, **caractérisé en ce que** le joint rapporté de montant (19) est guidé dans la zone de fond de la façade ou jusque dans la zone d'évacuation d'eau du toit de lumière, de sorte qu'on a une évacuation d'eau séparée pour l'eau d'infiltration et le condensat.

11. Façade ou toit selon la revendication 9, **caractérisé en ce que** la liaison de la chambre creuse (18) avec la rigole à condensat (17) est conçue sous forme de percée du fond de rainure de la rigole à condensat (17) dans l'état monté.

12. Façade ou toit selon l'une quelconque des revendications précédentes, **caractérisé en ce que** le châssis métallique est à base d'une poutre en double T, la rigole à condensat (17) s'insérant entre les joints rapportés de montant (4, 19) s'enclenchant librement en conséquence dans le secteur de la zone de support de verre (9) et s'appliquant de façon étanche sur la zone de support de verre (9).

13. Façade ou toit selon l'une quelconque des revendications précédentes, **caractérisé en ce que** la rigole à condensat (17) est alignée avec la rainure pour eau d'infiltration (14, 15) du joint rapporté de traverse (5, 21).

14. Façade ou toit selon la revendication 9, **caractérisé en ce qu'**une ouverture d'écoulement (23) est réalisée dans la zone de chevauchement avec le joint rapporté de montant dans le fond de rainure de la rigole à condensat (17), laquelle ouverture évacue l'eau dans la chambre creuse (18) séparément de l'eau d'infiltration.

15. Façade ou toit selon l'une quelconque des revendications précédentes, **caractérisé en ce qu'**un adaptateur de joint (22) est utilisé dans la zone du chevauchement de joint entre le joint rapporté de montant et le joint rapporté de traverse.

16. Façade ou toit selon la revendication 15, **caractérisé en ce que** l'adaptateur de joint (22) est réalisé de telle sorte que le condensat peut être acheminé librement dans la chambre creuse (18).

17. Façade ou toit selon l'une quelconque des revendications précédentes, **caractérisé en ce que** dans la zone de chevauchement avec le joint rapporté de montant (4) est disposé un adaptateur de joint (24) qui présente un canal dans lequel est inséré un élément filtrant (25), qui est conçu pour empêcher un échange d'air entre la zone d'eau d'infiltration et la zone intérieure d'espace et qui dévie le liquide de condensat dans la zone d'eau d'infiltration.

18. Façade ou toit selon la revendication 17, **caractérisé en ce que** l'adaptateur d'étanchéité et l'élément filtrant (25) sont conçus d'une seule pièce.
